# FASCICULE DE BREVET EUROPEEN

(11) **EP 0 422 972 B1**
(45) Date de publication et mention de la délivrance du brevet: **30.11.1994**
(21) Numéro de dépôt: 90402529.3
(22) Date de dépôt: 13.09.1990
(51) Int. Cl.: E03C 1/06

(54) **Module mural pour douche**
Wandmodul für eine Dusche
Wall-module for shower

(30) Priorité: 13.10.1989 FR 8913440
(43) Date de publication de la demande: 17.04.1991
(73) Titulaire: SN CHAMPION, 27300 Menneval (FR)
(72) Inventeur: SN CHAMPION, 27300 Menneval (FR)
(74) Mandataire: Cabinet BARRE LAFORGUE & associés

(56) Documents cités:
- DE-A- 2 923 506
- DE-B- 2 717 648
- US-A- 4 457 031

## Description

La présente invention concerne un module mural pour douche, comportant un boîtier incorporant au moins un robinet, une pomme de douche orientable et des tuyaux de raccordement du robinet à la pomme de douche. On connait dans l'état de la technique des dispositifs modulaires constitués par une gaine à section en forme de U vissable sur les parois de la douche, et comportant un robinet, une pomme de douche et la tuyauterie de raccordement.

Le document DE-B-2.717.648 (cf. le préambule de la revendication 1) décrit un module mural pour douche comportant un boîtier incorporant au moins un robinet, une pomme de douche et des tuyauteries raccordant le robinet à la pomme de douche dont le boîtier est constitué par des platines munies de moyens de fixation sur la paroi de la douche et par un capot d'habillage ajustable sur lesdites platines.

Toutefois ce document décrit une pluralité de platines de fixation et est muet sur le problème de l'étanchéité de la paroi de la douche.

D'autre part le document US-A-4.457.031 décrit un module mural pour douche dont le capot est muni d'un joint d'étanchéité périphérique déformable. Toutefois ce joint d'étanchéité est placé sur les bords latéraux du capot d'habillage, le module étant dépourvu de platine de fixation.

La présente invention a pour but de procurer un module mural pour douche pouvant être mis en place sans intervention de plomberie, par toute personne moyennement douée pour le bricolage et préservant l'étanchéité des parois de la douche.

L'invention est en conséquence matérialisée par un module mural pour douche comportant un boîtier incorpotant au moins un robinet, une pomme de douche et des tuyauteries raccordant le robinet à la pomme de douche, ledit boîtier étant constitué par au moins une platine munie de moyens de fixation sur la paroi de la douche et par un capot d'habillage ajustable sur ladite platine, ledit boîtier incorporant en outre au moins un conduit souple de raccordement à au moins une arrivée d'eau, un joint déformable étant prévu pour préserver l'étanchéité des parois de la douche, module selon lequel le boîtier comporte une seule platine coopérant avec le capot et la face extérieure de ladite platine présente une gorge périphérique, longeant sensiblement, ses bords latéraux, pour la mise en place dudit joint déformable.

Dans un mode de réalisation particulier, la platine comporte des orifices de passage de vis disposés à l'intérieur de la surface, entourés par le joint d'étanchéité. La fixation de la platine sur la paroi de la douche se fait très simplement par des vis traversant lesdits orifices de passage et coopérant avec des chevilles introduites dans le mur. La mise en place du module mural se fait par toute personne sans compétence technique particulière par simple perçage de la paroi de la douche aux endroits correspondant aux orifices de passage de la platine et par vissage de la platine sur la paroi. Le joint d'étanchéité entourant les orifices de passage des vis empêche l'eau de pénétrer dans le mur aux endroits de passage des vis. Les normes d'étanchéité sont ainsi parfaitement respectées lors de la mise en place du module mural.

Selon un mode de réalisation préféré, le capot d'habillage comporte au moins une partie saillante destinée à recevoir des accessoires. Cette partie saillante peut constituer un porte savon, un porte shampoing ou tout autre dispositif connu dans l'état de l'art.

De préférence, les angles formés entre la partie saillante et la face avant du capot sont supérieurs à 90°. Ce mode de réalisation permet une fabrication économique du capot par estampage ou thermoformage d'une matière plastique.

Selon un mode de réalisation avantageux, le boîtier comporte au moins un orifice revêtu d'un opercule détachable. Cet orifice permet le passage du tuyau flexible de raccordement du robinet à l'arrivée d'eau après défonçage de l'opercule détachable.

De préférence, le boîtier comporte plusieurs orifices revêtus d'opercules détachables, répartis à différents endroits de la platine et du capot d'habillage.

Selon un mode de réalisation avantageux, le boîtier est constitué par du polyester choc.

La présente invention sera mieux comprise à partir des dessins qui suivent où :
- la figure 1 représente une vue de profil du module mural,
- la figure 2 représente une vue éclatée du module mural.

La figure 1 représente une vue de profil d'un module mural constitué par un capot d'habillage 1 s'adaptant à une platine 2. Le capot d'habillage 1 et la platine 2 constituant un boîtier supportant un robinet 3 et une pomme de douche orientable 4. Le capot d'habillage 1 est réalisé en ABS ou en polyester choc par thermoformage. Afin de faciliter la fabrication par thermoformage, le capot d'habillage 1 ne comporte aucun angle inférieur à 90°.

Le capot d'habillage 1 comporte deux parties saillantes 5, 6 formant porte-savon et porte-shampoing.

Le capot d'habillage 1 comporte une découpe 7 permettant le passage de l'axe d'un robinet mitigeur 3.

La platine comporte sur sa face arrière une gorge périphérique longeant sensiblement les bords latéraux du capot d'habillage 1. Un joint déformable en néoprène est mis en place dans cette gorge périphérique.

La figure 2 représente une vue éclatée du module mural selon la présente invention. La platine comporte des orifices 9 permettant l'introduction de vis de fixation sur le mur. La gorge périphérique 10 passe à l'extérieur desdits orifices 9. Un tuyau flexible d'alimentation en eau froide 12 et un tuyau flexible d'alimentation en eau chaude 13 aboutissent au robinet mitigeur 3. Ces tuyaux flexibles 12, 13 peuvent ressortir du boîtier en un point quelconque du capot d'habillage 1 ou de la platine 2. Ces tuyaux flexibles 12, 13 sont représentés en traits points dans une position dans laquelle le raccordement se fait au niveau de la face latérale du capot d'habillage 1. Dans une deuxième position représentée en traits pleins, les tuyaux flexibles 12, 13 aboutissent au niveau de la face supérieure du capot d'habillage 1. La platine 2 et le capot d'habillage comportent en différents emplacements des orifices 14 revêtus d'opercules délimités par des points de sectionnement. Le raccordement des tuyaux flexibles 12, 13 aux prises d'eau se fait en défonçant l'opercule correspondant à l'arrivée d'eau ou en perçant le boîtier avec une mèche appropriée.

La présente invention est décrite dans ce qui précède à titre d'exemples non limitatifs. Bien entendu, de nombreuses variantes entrent dans le cadre de la présente invention telle que définie dans les revendications annexées. En particulier, les formes du capot d'habillage peuvent être différentes, et les moyens de fixation de la platine sur le mur peuvent être remplacés par des éléments collants ou par des ventouses.

## Revendications

1. Module mural pour douche comportant un boîtier incorporant au moins un robinet (3), une pomme de douche (4) et des tuyauteries (12, 13) raccordant le robinet (3) à la pomme de douche (4), ledit boîtier étant constitué par au moins une platine (2) munie de moyens de fixation sur la paroi de la douche et par un capot d'habillage (1) ajustable sur ladite platine, ledit boîtier incorporant en outre au moins un conduit souple (12, 13) de raccordement à au moins une arrivée d'eau, caractérisé en ce que un joint déformable est prévu pour préserver l'étanchéité des parois de la douche, en ce que le boîtier comporte une seule platine (2) coopérant avec le capot (1) et en ce que la face extérieure de ladite platine présente une gorge (10) périphérique, longeant sensiblement ses bords latéraux, pour la mise en place dudit joint déformable.

2. Module mural pour douche selon l'une quelconque des revendications 2 ou 3, caractérisé en ce que la platine (2) comporte des orifices (9) de passage de vis, lesdits orifices (9) étant disposés à l'intérieur de la surface entourée par le joint d'étanchéité,

3. Module mural pour douche selon l'une quelconque des revendications 1 à 4, caractérisé en ce que le capot d'habillage (2) comporte au moins une partie saillante (5) destinée à recevoir des accessoires.

4. Module mural pour douche selon la revendication 5, caractérisé en ce que les angles formés entre la partie saillante (5) et la face avant du capot d'habillage (1) sont supérieurs à 90°.

5. Module mural pour douche selon l'une quelconque des revendications 1 à 6, caractérisé en ce que le boîtier comporte au moins un orifice (14) revêtu d'un opercule détachable.

## Claims

1. Wall module for a shower comprising a casing incorporating at least one control valve (3), a shower head (4) and pipes (12, 13) connecting the control valve (3) to the shower head (4), said casing being constituted by at least one plate (2) provided with means for attachment to the wall of the shower and by a cover (1) adjustable on said plate, said casing furthermore incorporating at least one flexible pipe (12, 13) for connection to at least one water inlet, characterised in that a deformable gasket is provided in order to preserve the seal of the walls of the shower and in that the casing comprises a single plate (2) cooperating with the cover (1) and in that the outer side of said plate has a peripheral groove (10), running substantially along its side edges, for the positioning of said deformable gasket.

2. Wall module for a shower according to Claim 1, characterised in that the plate (2) comprises orifices (9) for the passage of screws, said orifices (9) being disposed inside the surface surrounded by the sealing gasket,

3. Wall module for a shower according to Claim 1 or 2, characterised in that the cover (2) comprises at least one projecting part (5) intended to receive accessories.

4. Wall module for a shower according to Claim 3, characterised in that the angles formed between the projecting part (5) and the front side of the cover (1) are greater than 90°.

5. Wall module for a shower according to one of Claims 1 to 4, characterised in that the casing comprises at least one orifice (14) covered by a detachable cap.

## Patentansprüche

1. Wandmodul für eine Dusche mit einem Gehäuse, das in sich aufweist wenigstens einen Hahn (3), einen Duschkopf (4) und Rohrsysteme (12,13), die den Hahn (3) mit dem Duschkopf (4) verbinden, wobei das Gehäuse durch wenigstens eine Platte (2), die mit Mitteln zur Befestigung an der Wand der Dusche versehen ist, und durch eine Abdeckungshaube (1) gebildet wird, die auf der Platte (2) einstellbar ist, wobei das Gehäuse in sich darüber hinaus wenigstens eine flexible Leitung (12,13) zur Verbindung mit wenigstens einem Wasseranschluß aufweist,
dadurch **gekennzeichnet**,
daß eine verformbare Dichtung vorgesehen ist zur Bewahrung der Dichtheit der Wände der Dusche, daß das Gehäuse eine einzige Platte (2) aufweist, die mit der Haube (1) zusammenwirkt, und daß die Außenseite der Platte eine äußere Vertiefung (10) aufweist, die sich im wesentlichen längs ihrer Seitenränder erstreckt zur Anbringung der verformbaren Dichtung.

2. Wandmodul für eine Dusche nach Anspruch 1,
dadurch **gekennzeichnet**,
daß die Platte (2) Öffnungen (9) zum Durchgang von Schrauben aufweist, wobei die Öffnungen (9) im Inneren der durch die Abdichtungsdichtung umschlossenen Fläche vorgesehen sind.

3. Wandmodul für eine Dusche nach einem der Ansprüche 1 oder 2,
dadurch **gekennzeichnet**,
daß die Abdeckungshaube (2) wenigstens einen vorspringenden Teil (5) zur Aufnahme von Zubehörteilen aufweist.

4. Wandmodul für eine Dusche nach Anspruch 3,
dadurch **gekennzeichnet**,
daß die Winkel, die zwischen dem vorspringenden Teil (5) und der Vorderseite der Abdeckungshaube (1) gebildet sind, mehr als 90° betragen.

5. Wandmodul für eine Dusche nach einem der Ansprüche 1 bis 4,
dadurch **gekennzeichnet**,
daß das Gehäuse wenigstens eine Öffnung (14) aufweist, die mit einem abnehmbaren Deckel bedeckt ist.
